# EUROPÄISCHE PATENTSCHRIFT

(11) **EP 2 928 811 B1**
(45) Veröffentlichungstag und Bekanntmachung des Hinweises auf die Patenterteilung: **24.10.2018**
(21) Anmeldenummer: 13814463.9
(22) Anmeldetag: 05.12.2013
(51) Int. Cl.: B67D 1/00, B67D 1/08

(54) **VORRICHTUNG ZUM ENTLEEREN VON BEHÄLTNISSEN**
APPARATUS FOR EMPTYING CONTAINERS
DISPOSITIF PERMETTANT DE VIDER DES RÉCIPIENTS

(30) Priorität: 05.12.2012 DE 102012111850
(43) Veröffentlichungstag der Anmeldung: 14.10.2015
(73) Patentinhaber: Krones AG, 93073 Neutraubling (DE)
(72) Erfinder: MEINZINGER, Rupert, D-93073 Neutraubling (DE); JOHN-UNTERBURGER, Ute, D-93073 Neutraubling (DE)
(74) Vertreter: Bittner, Bernhard
(86) Internationale Anmeldenummer: PCT/EP2013/075650
(87) Internationale Veröffentlichungsnummer: WO 2014/086920

(56) Entgegenhaltungen:
- WO-A1-01/94251
- WO-A1-99/11561
- WO-A1-03/097519
- WO-A1-2005/113418
- WO-A2-2010/014004
- DE-U1- 20 321 260
- GB-A- 2 436 828

## Beschreibung

Die vorliegende Erfindung bezieht sich auf eine Vorrichtung zum Entleeren von Behältnissen. Derartige Vorrichtungen sind aus dem Stand der Technik, beispielsweise als Zapfanlagen, bekannt. So zeigen etwa die Druckschriften GB 2 436 828 und WO 03/097519 derartige Vorrichtungen. Des weiteren sind beispielsweise Vorrichtungen bekannt, bei denen die Entleerung der Behältnisse derart erfolgt, dass in das Behältnis Gas eingespeist wird und so durch den entstehenden Überdruck die Flüssigkeit aus dem Behältnis herausgedrückt wird. Auch sind in jüngerer Zeit Vorrichtungen bekannt geworden, bei denen die Entleerung des Behältnisses dadurch erfolgt, dass dieses Behältnis komprimiert wird und so die im Inneren befindliche Flüssigkeit aus dem Behältnis herausgedrückt wird.

Bei derartigen Zapfanlagen tritt das Problem auf, dass deren Bestandteile oftmals sehr schwer zu reinigen sind und auch zum Zwecke der Reinigung viele Chemikalien eingesetzt werden müssen.

Der vorliegenden Erfindung liegt daher die Aufgabe zugrunde, Reinigungsvorgänge für derartige Anlagen einfacher zu gestalten und gegebenenfalls völlig auf diese verzichten zu können.

Diese Aufgabe wird erfindungsgemäß durch die Gegenstände der unabhängigen Ansprüche erreicht. Vorteilhafte Ausführungsformen und Weiterbildungen sind Gegenstand der Unteransprüche.

Eine erfindungsgemäße Vorrichtung zum Entnehmen von Flüssigkeiten aus verformbaren Behältnissen weist eine erste Halteeinrichtung zum Halten eines ersten Bereichs eines Behältnisses auf sowie eine zweite Halteeinrichtung zum Halten eines zweiten Bereichs des Behältnisses, wobei dieser zweite Bereich von dem ersten Bereich beabstandet ist. Weiterhin weist die Vorrichtung eine Entnahmeeinrichtung auf, um dem Behältnis Flüssigkeit zu entnehmen sowie eine Antriebseinrichtung, welche die zweite Halteeinrichtung bezüglich der ersten Halteeinrichtung in einer vorgegebenen Bewegungsrichtung bewegt.

Erfindungsgemäß ist die Entnahmeeinrichtung entfernbar an der Vorrichtung angeordnet und wenigstens ein Element der Entnahmeeinrichtung ist als Einwegelement ausgebildet. Vorteilhaft handelt es sich hier bei dem verformbaren Behältnis um ein Kunststoffbehältnis, insbesondere aus PET. Es wäre jedoch auch denkbar, dass das Behältnis aus einem anderen verformbaren Material hergestellt ist.

Es wird daher vorgeschlagen, dass die Entnahmeeinrichtung zumindest teilweise entsorgbar ist bzw. nicht, wie im Stand der Technik üblich, an der Vorrichtung verbleibt. Auf diese Weise kann ein aufwendiger Reinigungsvorgang für diese Entnahmeeinrichtung eingespart werden.

Des weiteren besteht während des Entnehmens der Flüssigkeit aus dem Behältnis lediglich eine Strömungsverbindung (d.h. insbesondere ausschließlich nur eine Strömungsverbindung) zwischen dem Innenraum des Behältnisses und einem Außenraum des Behältnisses. Anders als im Stand der Technik üblich, ist daher hier keine weitere Verbindung wie eine weitere Leitung, beispielsweise eine Gasdruckleitung, vorgesehen, sondern lediglich die besagte Flüssigkeitsleitung. Insbesondere handelt es sich bei der besagten einzigen Strömungsverbindung damit um die Flüssigkeitsverbindung, über die dem Behältnis die Flüssigkeit entnommen wird.

Bei einer weiteren vorteilhaften Ausführungsform weist die Entnahmeeinrichtung ein flexibles Schlauchelement auf. Bei vielen vergleichbaren Anlagen ist die Entnahmeeinrichtung starr als Rohr ausgebildet und oftmals auch fest in die Vorrichtung integriert. Insbesondere handelt es sich bei diesem Schlauchelement um ein Einweg-Schlauchelement.

Erfindungsgemäss weist die Entnahmeeinrichtung einen Strömungsverbindungskörper auf, der zum Entnehmen der Flüssigkeit wenigstens abschnittsweise in das Behältnis hineinragt. Dabei ist es möglich, dass etwa ein rohrförmiger Körper, der Bestandteil des Strömungsverbindungskörpers ist, der während der Entnahme der Flüssigkeit in diese hineinragt oder zumindest in das Innere des Behältnisses ragt.

Vorteilhaft schließt sich die Schlauchverbindung an diesen Strömungsverbindungskörper wenigstens mittelbar und bevorzugt unmittelbar an. Dabei ist es möglich, dass das Schlauchelement auf den Strömungsverbindungskörper aufgesteckt ist, es wäre jedoch auch möglich, dass das Schlauchelement mit dem Strömungsverbindungskörper verschraubt ist.

Bei einer weiteren vorteilhaften Ausführungsform ist der Strömungsverbindungskörper als Einstecheinrichtung ausgebildet oder weist eine solche Einstecheinrichtung auf, welche zum Herstellen der Strömungsverbindung mit dem Innenraum des Behältnisses einen Verschluss oder zumindest eine Wandung des Behältnisses durchsticht.

Bei dieser Ausführungsform ist es denkbar, dass beispielsweise mithilfe einer Durchstechnadel der Kunststoffdeckel des Behältnisses bzw. der Verschluss durchstoßen wird und das Medium mittels einer Kunststoffleitung und insbesondere einer Einweg-Kunststoffleitung gezapft wird. Dabei ist vorteilhaft diese Einstechnadel derart ausgebildet, dass ein runder Kreisabschnitt des Deckels aufgrund dieser Ausformung nicht ganz abgerissen wird und damit nicht in die Flüssigkeit fällt. Nach dem vollständigen Entleeren des Behältnisses, der bevorzugt nicht wiederverschlossen werden kann, werden die Einweg-Leitung und das Einstechmittel bzw. die Durchstechnadel entsorgt. Für ein weiteres Behältnis liegt eine neue Leitung, bevorzugt auch ein neues Einstechmittel, bereit. Bevorzugt besteht die Einstecheinrichtung aus einem Kunststoffmaterial, da dadurch eine kostengünstige Herstellung sowie eine einfache Entsorgung nach Verwendung ermöglicht wird. Hierbei weist das Kunststoffmaterial der Einstecheinrichtung bevorzugt insbesondere eine größere Festigkeit auf als das Material des Verschlusses.

Bei einer weiteren vorteilhaften Ausführungsform weist die Vorrichtung einen Träger auf, an dem wenigstens eine Halteeinrichtung lösbar angeordnet ist. Vorteilhaft sind jeweils Träger vorgesehen, an denen die beiden Halteeinrichtungen lösbar angeordnet sind, so dass die Vorrichtung auf unterschiedliche Behältnisse angepasst werden kann.

Bei einer weiteren vorteilhaften Ausführungsform wäre es auch möglich, dass der Verschluss einen rohrförmigen Körper, beispielsweise in der Art einer Kanüle, aufweist, die das vollständige Entleeren des Behältnisses beim "mechanischen Entleeren", d.h. beim Verformen des Behältnisses ermöglicht. Dieser rohrförmige Körper kann dabei bei einer vollständigen Entleerung den Boden des Behältnisses noch etwas nach unten drücken, um die restliche Flüssigkeit auch zu entleeren. Auch hier ist es bevorzugt vorgesehen, dass das Einstechmittel und der Verschluss entsorgt werden. Allerdings ist hier das Behältnis bevorzugt offen.

Die vorliegende Erfindung ist weiterhin auf eine Entnahmeanordnung zum Entnehmen von Flüssigkeiten aus Behältnissen und insbesondere verformbaren Behältnissen gerichtet, welche eine Vorrichtung zum Entnehmen von Flüssigkeiten aufweist, die wiederum eine erste Halteeinrichtung zum Halten eines ersten Bereichs des Behältnisses und eine zweite Halteeinrichtung zum Halten eines zweiten Bereichs des Behältnisses aufweist, wobei der zweite Bereich von dem ersten Bereich beabstandet ist. Weiterhin weist die Entnahmeanordnung eine Entnahmeeinrichtung auf, um dem Behältnis Flüssigkeit zu entnehmen.

Erfindungsgemäß weist hier das Behältnis einen Verschluss auf, an den sich im Inneren des Behältnisses ein rohrförmiger Körper zum Entnehmen der Flüssigkeit anschließt. Bei diesem rohrförmigen Körper kann es sich beispielsweise um einen Schlauch handeln, der bis zu einem Boden des Behältnisses reicht. Es kann sich jedoch auch um ein festes Rohr handeln, wobei bevorzugt bei dieser Ausgestaltung das Behältnis während des Entnahmevorgangs nicht komprimiert bzw. verformt wird. Vorteilhaft ist - insbesondere an dem Verschluss - ein Siegelelement vorgesehen, welches diesen sich im Inneren des Behältnisses erstreckenden Rohrkörper verschließt. Vorteilhaft fungiert dieser rohrförmige Körper als Steigrohr für die Flüssigkeit, insbesondere, wenn diese entnommen wird oder wenn aufgrund eines zugeführten Drucks die Flüssigkeit aus dem Behältnis gedrängt wird.

Damit wird hier mittels eines Rohres bzw. einer langen Kanüle, die bevorzugt fast bis zum Behältnisboden reicht, das Medium entleert, wobei hier insbesondere auch eine zusätzliche Gaszufuhr erfolgen kann. Durch die Zufuhr von Gas steigt der Druck in dem Behältnis und das Medium wird über die besagte Kanüle entleert. Das Durchstechen erfolgt wie in der oben beschriebenen Art mithilfe eines Einstechkörpers. Im Unterschied zu der oben beschriebenen Ausführungsform besteht daher hier eine weitere Strömungsverbindung zwischen dem Innenraum des Behältnisses und dessen Außenraum, insbesondere in Form der Gasverbindung.

Vorteilhaft ist die Entnahmeeinrichtung entfernbar an der Vorrichtung angeordnet und wenigstens ein Element der Entnahmeeinrichtung ist als Einwegelement ausgebildet. Daher wird auch bei dieser Ausgestaltung vorgeschlagen, dass die Entnahmeeinrichtung Einweg-Komponenten aufweist. Daher werden auch hier bevorzugt nach jedem Wechsel des Behältnisses die Schlauchleitung und bevorzugt auch die Durchstechnadel bzw. das Einstechmittel gewechselt.

Bei einer weiteren vorteilhaften Ausführungsform weist die Entnahmeeinrichtung einen Strömungsverbindungskörper auf, der wenigstens abschnittsweise in den rohrförmigen Körper einführbar ist. Bei dieser Ausführungsform ist - wie gesagt - bevorzugt wieder ein Einstechmittel vorgesehen, welches jedoch hinsichtlich seines Querschnitts derart an den rohrförmigen Körper angepasst ist, dass es auch in diesen rohrförmigen Körper im Inneren des Behältnisses eingeführt werden kann.

Bei einer weiteren vorteilhaften Ausführungsform weist der Verschluss des Behältnisses eine Ventileinrichtung auf. Vorteilhaft wird diese Ventileinrichtung durch eine Bewegung der Entnahmeeinrichtung und insbesondere eines Einsetzens bzw. Einführens der Entnahmeeinrichtung bzw. des Strömungsverbindungskörpers geöffnet. Dies wird unten unter Bezugnahme auf die Figuren genauer beschrieben. So ist es beispielsweise möglich, dass das Behältnis durch das Ventil mit einer eingesetzten Dichtung verschlossen ist und bevorzugt bereits über dieses Ventil befüllt wird. Weiterhin kann beispielsweise durch eine spezielle Ausprägung in dem Füllstempel, bzw. der Entnahmeeinrichtung nach dem vollständigen Befüllen das Ventil automatisch mit nach oben gezogen und somit geschlossen werden.

Bei einem Entleervorgang wird das Ventil durch eine Entnahmeeinrichtung bzw. einem Stempel, an dem die Einwegleitung angeschlossen ist, nach unten geschoben und das Behältnis kann entleert werden. Bevorzugt ist auch hier die Entnahmeeinrichtung als Einwegelement ausgebildet und kann nach dem vollständigen Entleeren des Behältnisses entsorgt werden. Es wäre jedoch auch denkbar, dass das Ventil vor dem vollständigen Entleeren des Behältnisses wieder geschlossen wird.

Bei einer weiteren Ausführungsform wäre es auch möglich, dass der Behältnisverschluss zwei in der Einstechrichtung übereinander angeordnete Verschlusselemente aufweist. Dabei ist es möglich, dass die beiden Verschlusselemente jeweils Öffnungen aufweisen, die auf diese Weise in der Längsrichtung des Behältnisses zueinander versetzt sind.

Bei einer weiteren bevorzugten Ausführungsform wäre es möglich, dass das Ventil in dem Behältnisverschluss als Rückschlagventil ausgebildet ist, welches bevorzugt automatisch schließt, wenn keine Entnahmeeinrichtung eingesetzt ist. Bei einer weiteren vorteilhaften Ausführungsform weist der Verschluss wenigstens ein Element auf, welches gegenüber einem anderen Element des Verschlusses beweglich ist und insbesondere auch in einer Längsrichtung des Behältnisses bzw. einer Einstechrichtung des Einstechelements beweglich ist.

Bei einer weiteren vorteilhaften Ausführungsform weist der Verschluss auch ein Federungselement auf, welches das Ventil in eine geschlossene bzw. eine geöffnete Stellung, bevorzugt jedoch in geschlossene Stellung, drängt. Dabei kann es sich um eine Federungseinrichtung handeln, welche aus einem Kunststoff besteht. Bei einer weiteren vorteilhaften Ausführungsform weist der Verschluss ein durchstoßbares und insbesondere folienartiges Element auf.

Weitere Vorteile und Ausführungsformen ergeben sich aus den beigefügten Zeichnungen:

Darin zeigen:
- Fig. 1: Eine schematische Darstellung einer erfindungsgemäßen Vorrichtung;
- Fig. 2a-2c: drei Darstellungen einer erfindungsgemäßen Vorrichtung in einer ersten Ausführungsform;
- Fig. 3a-3e: fünf Darstellungen einer erfindungsgemäßen Vorrichtung in einer zweiten Ausführungsform;
- Fig. 4a-4d: vier Darstellungen einer erfindungsgemäßen Vorrichtung in einer dritten Ausführungsform;
- Fig. 5a, 5b: zwei Darstellungen einer erfindungsgemäßen Vorrichtung in einer vierten Ausführungsform; und
- Fig. 6: eine Darstellung eines Verschlusses mit Ventileinrichtung.

Fig. 1 zeigt eine schematische Darstellung einer erfindungsgemäßen Vorrichtung zum Entnehmen von Flüssigkeit aus einem Behältnis 10 in einer schematischen Darstellung. Dabei weist die Vorrichtung hier eine erste Halteeinrichtung 2 auf, welche zum Halten eines ersten Bereichs 10a des Behältnisses dient. Bei diesem ersten Bereich des Behältnisses 10a handelt es sich hier um einen Bodenbereich.

Weiterhin ist eine zweite Halteeinrichtung 4 vorgesehen, welche einen zweiten Bereich des Behältnisses aufnimmt, hier insbesondere einen Mündungsbereich des Behältnisses, der auch die Mündung enthält, über welche die Flüssigkeit aus dem Behältnis entnommen werden kann. Weiterhin weist die Vorrichtung eine (nicht im Detail gezeigte) Antriebseinrichtung auf, welche die erste Halteeinrichtung gegenüber der zweiten Halteeinrichtung in der Längsrichtung L des Behältnisses bewegt. Das Bezugszeichen 12 kennzeichnet die Entnahmeeinrichtung, mittels der Flüssigkeit aus dem Behältnis entnommen werden kann.

Figuren 2a - 2c zeigen eine erste Ausgestaltung einer erfindungsgemäßen Entnahmeeinrichtung 12. Diese Entnahmeeinrichtung 12 weist dabei einen Strömungsverbindungskörper 122 auf, der eine Strömungsverbindung zwischen einem Schlauch 124 und dem Innenraum des Behältnisses herstellt. Die Entnahmeeinrichtung ist aus einem Kunststoff gefertigt, welcher eine größere Festigkeit hat als das Verschlussmaterial. In diesem Ausführungsbeispiel ist die Entnahmeeinrichtung aus POM (Polyoxymethylen) gefertigt, welches eine größere Festigkeit aufweist als ein beispielhafter Verschluss aus PP (Polypropylen).

Dieser Strömungsverbindungskörper 122 weist hier ein Schneidelement 126 auf, welches rohrförmig ausgebildet ist und eine schräge Schneidkante 125 aufweist. Diese Schneidkante 125 dient zum Durchstoßen eines Siegelverschlusses 106, der an einer Ausnehmung 108 eines Behältnisverschlusses 100 angeordnet ist. Dabei ist diese Ausnehmung 108 derart ausgebildet, dass sie den Strömungsverbindungskörper 122 bzw. das Schneidelement 126 passgenau aufnimmt.

Fig. 2b zeigt eine Situation, bei der der Strömungsverbindungskörper 122 in den Verschluss 100 eingeführt wurde. In diesem Fall hat die Schneidkante 125 den Verschluss bzw. das Siegel 106 durchstoßen. Dabei wird jedoch das Siegel 106 durch die schräge Ausführung der Schneidkante 125 nicht vollständig abgetrennt, sondern bleibt in einem Bereich an dem Verschluss hängen, so dass es nicht in die Flüssigkeit fällt.

Fig. 2c zeigt eine weitere Darstellung der Entnahmevorrichtung 12. In diesem Fall ist auch ein scheibenförmiges Deckelelement 132 gezeigt, welches sich ebenfalls beim Einführen des Strömungsverbindungskörpers 12 an den Verschluss anlegt. Dieses Deckelelement 132 fungiert dabei auch als Anschlag, an den das Behältnis 10 herangeführt wird und an welchem es während der Entnahme der Flüssigkeit aus dem Behältnis anliegt. Das Bezugszeichen 128 kennzeichnet eine Verbindungseinrichtung, mit der das Schlauchelement 124 an den Strömungsverbindungskörper 122 angeordnet ist. Das Deckelelement 132 kann wiederum gegenüber der zweiten Halteeinrichtung 4 (nicht gezeigt) abgestützt sein.

Die Figuren 3a - 3e zeigen eine weitere Ausführungsform der erfindungsgemäßen Vorrichtung, wobei hier jedoch auch das Behältnis 10 mit dem ersten Bereich 10a sowie dem zweiten Bereich 10b dargestellt ist. Bei der in Fig. 3a gezeigten Situation ist der Strömungsverbindungskörper bzw. die Entnahmeeinrichtung noch nicht in den Verschluss 100 des Behältnisses 10 eingeführt. Im Unterschied zu der in den Figuren 2a - 2c gezeigten Ausführungsform weist hier der Verschluss 100 einen rohrförmigen Körper 102 auf, der sich in den Innenraum des Behältnisses 10 erstreckt. Man erkennt an Fig. 3b, welche einen eingesetzten Zustand des Strömungsverbindungskörpers zeigt, dass das Einstechmittel bzw, das Schneidelement 126 ebenfalls in diesen rohrförmigen Körper 102 eingeführt wird. Dieser rohrförmige Körper 102 dient dazu, um bei einem Ausquetschen des Behältnisses die Flüssigkeit möglichst weitgehend abführen zu können.

Fig. 3c zeigt eine perspektivische Darstellung der in den Fig. 3a und 3d gezeigten Vorrichtung. Man erkennt, dass der Verschluss 100 hier auf die Mündung des Behältnisses aufgeschraubt ist.

Bei der in Fig. 3d gezeigten Detaildarstellung erkennt man ebenfalls, dass das Behältnis 10 ein Außengewinde 10c aufweist, auf welches der Verschluss, insbesondere mit einer Umfangswandung 42 aufgeschraubt wird. Das Bezugszeichen 44 kennzeichnet eine Anliegefläche, an welche sich das Schneidelement 126, welches die Schneidkante 125 aufweist, anlegt. Das Bezugszeichen 48 kennzeichnet eine Ausnehmung, mittels der ein umfänglicher Druck radial nach innen auf das Schneidelement 126 ausgeübt werden kann. Durch diese Gestalt der Ausnehmung kann auch eine Vergrößerung des Strömungsquerschnitts zwischen dem Verschluss 100 und dem Schneidelement 126 während des Entnahmevorgangs erreicht werden.

Fig. 3e zeigt eine weitere Darstellung eines erfindungsgemäßen Behältnisses bei eingesetztem Strömungsverbindungskörper 122 bzw. eingesetztem Schneidelement 126. Man sieht auch hier, dass das Schneidelement 126 in den rohrförmigen Körper 102 eingeführt wird.

Die Figuren 4a - 4d zeigen eine weitere Ausführungsform der vorliegenden Erfindung. Bei dieser Ausführungsform ist es nicht unbedingt erforderlich, dass das Behältnis 10 gequetscht bzw. komprimiert wird, um dessen Inhalt zu entleeren. Es wäre hier auch möglich, dass zusätzlich ein Gas eingeführt wird, um die zu entnehmende Flüssigkeit über den rohrförmigen Körper 102, der hier als Steigleitung fungiert, abzuführen. Zu diesem Zweck könnte eine weitere Strömungsverbindung zwischen dem Behältnis 10 und dessen Umgebung hergestellt werden, etwa, indem eine zweite Leitung in das Behältnis eingeführt wird, über welche dem Behältnis dann ein gasförmiges Medium zugeführt wird.

Dabei ist es möglich, dass der rohrförmige Körper 102 flexibel ausgeführt ist, es wäre jedoch auch möglich, dass dieser starr ausgebildet ist und bis in einen unteren Bereich des Behältnisses reicht. Dabei wäre es auch möglich, dass der Boden 10a in anderer Weise als hier ausgeführt ist, um zu erreichen, dass möglichst sämtliche Flüssigkeit von dem rohrförmigen Körper 102 erfasst werden kann.

Die Gestaltung des Verschlusses ähnelt wiederum der in den Figuren 3a - 3e gezeigten Ausführungsform. Auch hier wird das Einstechmittel in einen rohrförmigen Körper 102 eingeführt.

Die Figuren 5a, 5b zeigen eine weitere Ausgestaltung der erfindungsgemäßen Vorrichtung. Bei dieser Ausführungsform wird durch das Einsetzen des Strömungsverbindungskörpers 12 ein in seiner Gesamtheit mit 70 bezeichnetes, in dem Verschluss 100 angeordnetes Ventil geöffnet. Auf diese Weise wird eine Strömungsverbindung zu dem Innenraum des Behältnisses hergestellt.

Dieses Ventil 70 weist dabei einen in der Längsrichtung L beweglichen Ventilkörper 74 auf. In einem geschlossenen Zustand des Ventils sind Verbindungskanäle 76, die beispielsweise in radialer Richtung verlaufen können, durch eine Umfangswandung 84, welche den Ventilkörper hier in dessen Umfangsrichtung vollständig umgibt, umfänglich verdeckt. Bei der in Fig. 5b gezeigten Darstellung werden diese Strömungsverbindungen 76 freigegeben.

Das Bezugszeichen 82 kennzeichnet Einrastmittel, in welche umlaufende Vorsprünge 123, die an einem Strömungsverbindungskörper 122 angeordnet sind, einrasten können, wie in Fig. 5b gezeigt. Auf diese Weise kann bei einem Herausziehen des Strömungsverbindungskörpers das Ventil 70 wieder geschlossen werden, bzw. der Ventilkörper 74 nach oben bewegt werden. Das Bezugszeichen 78 kennzeichnet ein Dichtungsmittel, welches an dem Ventilkörper 74 angeordnet ist, wobei es sich hier um einen O-Ring handeln kann. In einem geschlossenen Zustand des Ventils 70 liegt dieses Dichtungsmittel 78 an der Umfangswandung 84 an und verhindert so ein Austreten von Flüssigkeit zwischen dem Ventilkörper 74 und der Umfangswandung 84.

Fig. 6 zeigt eine perspektivische Darstellung des Verschlusses mit dem Ventil in einem geöffneten Zustand. Auch hier ist erkennbar, dass die Strömungsverbindungen 76 freigegeben sind und auf diese Weise Flüssigkeit durch diese Strömungsverbindungen nach oben abgezogen werden kann. Daneben ist auch hier eine umlaufende Ausnehmung 77 erkennbar, die sich an diese Strömungsverbindungen anschließt. Durch diese umlaufende Ausnehmung kann in einem geöffneten Zustand des Ventils 70 der Strömungsquerschnitt für die zu entnehmende Flüssigkeit erhöht werden.

Auch ist hier das Einrastmittel 82 erkennbar, welches in einem geschlossenen Zustand den Ventilkörper 74 an dem Strömungsverbindungskörper 122 fixiert.

Die Anmelderin behält sich vor, sämtliche in den Anmeldungsunterlagen offenbarten Merkmale als erfindungswesentlich zu beanspruchen, sofern sie einzeln oder in Kombination gegenüber dem Stand der Technik neu sind.

### Bezugszeichenliste

- 1: Vorrichtung
- 2: erste Halteeinrichtung
- 4: zweite Halteeinrichtung
- 10: Behältnis
- 10a: Bodenbereich des Behältnisses
- 10b: zweiter Behältnisbereich
- 12: Entnahmeeinrichtung
- 42: Umfangswandung des Verschlusses 100
- 44: Anliegefläche
- 48: Ausnehmung
- 70: Ventil
- 74: Ventilkörper
- 76: Verbindungskanäle
- 77: Ausnehmung
- 82: Einrastmittel
- 84: Umfangswandung
- 100: Behältnisverschluss
- 102: rohrförmiger Körper
- 106: Siegelverschluss
- 108: Ausnehmung
- 122: Strömungsverbindungskörper
- 123: Vorsprünge
- 124: Schlauch
- 125: Schneidkante
- 126: Schneidelement
- 128: Verbindungseinrichtung
- 132: Deckelelement
- L: Längsrichtung

## Patentansprüche

1. Vorrichtung (1) zum Entnehmen von Flüssigkeiten aus verformbaren Behältnissen (10), mit einer ersten Halteeinrichtung (2) zum Halten eines ersten Bereichs (10a) eines Behältnisses (10) mit einer zweiten Halteeinrichtung (4) zum Halten eines zweiten Bereichs (10b) des Behältnisses (10), wobei dieser zweite Bereich (10b) von dem ersten Bereich (10a) beabstandet ist, mit einer Entnahmeeinrichtung (12) um dem Behältnis Flüssigkeit zu entnehmen und mit einer Antriebseinrichtung (8), welche die zweite Halteeinrichtung (4) bezüglich der ersten Halteeinrichtung (2) in einer vorgegebenen Bewegungsrichtung (L) bewegt,
**dadurch gekennzeichnet, dass**
die Entnahmeeinrichtung (12) entfernbar an der Vorrichtung (1) angeordnet ist und wenigstens ein Element der Entnahmeeinrichtung (12) als Einwegelement ausgebildet ist, wobei die Entnahmeeinrichtung (12) einen Strömungsverbindungskörper (122) aufweist, der zum Entnehmen der Flüssigkeit wenigstens abschnittsweise in das Behältnis (10) hineinragt.

2. Vorrichtung (1) nach Anspruch 1,
**dadurch gekennzeichnet, dass**
während des Entnehmens der Flüssigkeit aus dem Behältnis (10) lediglich eine Strömungsverbindung zwischen dem Innenraum des Behältnisses (10) und einem Aussenraum des Behältnisses (10) besteht.

3. Vorrichtung (1) nach wenigstens einem der vorangegangenen Ansprüche,
**dadurch gekennzeichnet, dass**
die Entnahmeeinrichtung (12) ein flexibles Schlauchelement (124) aufweist.

4. Vorrichtung (1) nach zumindest einem der vorhergehenden Ansprüche,
**dadurch gekennzeichnet, dass**
sich das flexible Schlauchelement (124) an den Strömungsverbindungskörper (122) anschließt.

5. Vorrichtung (1) nach Anspruch 4,
**dadurch gekennzeichnet**, das
der Strömungsverbindungskörper (122) als Einstecheinrichtung ausgebildet ist, welche zum Herstellen der Strömungsverbindung mit dem Innenraum des Behältnisses (10) einen Verschluss (100) oder wenigstens eine Wandung des Behältnisses (10) durchsticht.

6. Entnahmeanordnung zum Entnehmen von Flüssigkeiten aus Behältnissen (10) mit einer Vorrichtung (1) zum Entnehmen von Flüssigkeiten gemäß Anspruch 1, welche eine erste Halteeinrichtung (2) zum Halten eines ersten Bereichs (10a) eines Behältnisses (10) und eine zweite Halteeinrichtung (4) zum Halten eines zweiten Bereichs (10b) des Behältnisses (10) aufweist, wobei dieser zweite Bereich (10b) von dem ersten Bereich (10a) beabstandet ist sowie mit einer Entnahmeeinrichtung (12) um dem Behältnis Flüssigkeit zu entnehmen
**dadurch gekennzeichnet, dass**
das Behältnis einen Verschluss (100) aufweist, an den sich im Inneren des Behältnisses ein rohrförmiger Körper (102) zum Entnehmen von Flüssigkeit anschließt.

7. Entnahmeanordnung nach Anspruch 6,
**dadurch gekennzeichnet, dass**
die Entnahmeeinrichtung (12) entfernbar an der Vorrichtung (1) angeordnet ist und wenigstens ein Element der Entnahmeeinrichtung (12) als Einwegelement ausgebildet ist.

8. Entnahmeanordnung nach Anspruch 6,
**dadurch gekennzeichnet, dass**
die Entnahmeeinrichtung (12) einen Strömungsverbindungskörper (122) aufweist, der in den rohrförmigen Körper (102) einführbar ist.

9. Entnahmeanordnung nach Anspruch 6,
**dadurch gekennzeichnet, dass**
der Verschluss (100) des Behältnisses (10) eine Ventileinrichtung (70) aufweist.

## Claims

1. An apparatus (1) for the removal of liquids from deformable containers (10), with a first holding device (2) for holding a first region (10a) of a container (10) and with a second holding device (4) for holding a second region (10b) of the container (10), wherein this second region (10b) is arranged at a distance from the first region (10a), with a removal device (12) for removing liquid from the container and with a drive device (8) which moves the second holding device (4) in a pre-set direction of movement (L) with respect to the first holding device (2),
**characterised in that**
the removal device (12) is arranged on the apparatus (1) in a removable manner and at least one element of the removal device (12) is designed in the form of a one-way element wherein the removal device (12) has a flow connection body (122) which projects at least locally into the container (10) in order to remove the liquid..

2. An apparatus (1) according to claim 1,
**characterised in that**
only one flow connection is present between the interior of the container (10) and an external space of the container (10) during the removal of the liquid from the container (10).

3. An apparatus (1) according to at least one of the preceding claims
**characterised in that**
the removal device (12) has a flexible hose element (124).

4. An apparatus (1) according at least one of the preceding claims
**characterised in that**
the flexible hose element (124) is attached to the flow connection body (122).

5. An apparatus (1)according to claim 4
**characterised in that**
the flow connection body (122) is designed in the form of a piercing device, which in order to produce the flow connection with the interior of the container (10) pierces a closure (100) or at least a wall of the container (10).

6. A removal arrangement for the removal of liquids from containers (10) with an apparatus (1) for the removal of liquids according to claim 1, which has a first holding device (2) for holding a first region (10a) of a container (10), and a second holding device (4) for holding a second region (10b) of the container (10), wherein this second region (10b) is arranged at a distance from the first region (10a), and with a removal device (12) for removing liquid from the container,
**Characterised in that**
the container has a closure (100) to which a tubular body (102) for the removal of liquid is attached in the interior of the container.

7. A removal arrangement according to claim 6,
**characterised in that**
the removal device (12) is arranged on the apparatus (1) in a removable manner and at least one element of the removal device (12) is designed in the form of a one-way element.

8. A removal arrangement according to claim 6,
**characterised in that**
the removal device (12) has a flow connection body (122) which is capable of being inserted into the tubular body (102).

9. A removal arrangement according to claim 6,
**characterised in that**
the closure (100) of the container (10) has a valve device (70).

## Revendications

1. Dispositif (1) pour le prélèvement de liquides de récipients (10) déformables, avec un premier dispositif de maintien (2) pour le maintien d'une première région (10a) d'un récipient (10) avec un deuxième dispositif de maintien (4) pour le maintien d'une deuxième région (10b) du récipient, dans lequel cette deuxième région (10b) est espacée de la première région (10a), avec un dispositif de prélèvement (12) pour prélever du liquide du récipient et avec un dispositif d'entraînement (8) qui déplace le deuxième dispositif de maintien (4) par rapport au premier dispositif de maintien (2) dans une direction de déplacement (L) prédéfinie,
**caractérisé en ce que**
le dispositif de prélèvement (12) est disposé de manière amovible sur le dispositif (1) et au moins un élément du dispositif de prélèvement (12) est formé comme un élément à usage unique, dans lequel le dispositif de prélèvement (12) possède un corps de liaison d'écoulement (122) qui s'étend au moins partiellement dans le récipient (10) pour le prélèvement du liquide.

2. Dispositif (1) selon la revendication 1,
**caractérisé en ce que**
pendant le prélèvement du liquide du récipient (10) seulement une liaison d'écoulement est présente entre l'intérieur du récipient (10) et un espace extérieur du récipient.

3. Dispositif (1) selon au moins l'une des revendications précédentes,
**caractérisé en ce que**
le dispositif de prélèvement (12) possède un élément en forme de tube (124) flexible.

4. Dispositif (1) selon au moins l'une des revendications précédentes,
**caractérisé en ce que**
l'élément en forme de tube (124) flexible est attaché au corps de liaison d'écoulement (122).

5. Dispositif (1) selon la revendication 4,
**caractérisé en ce que**
le corps de liaison d'écoulement (122) est formé comme un dispositif de perforation qui perce une fermeture (100) ou au moins une paroi du récipient (10) pour créer la liaison d'écoulement avec l'intérieur du récipient (10).

6. Ensemble pour le prélèvement pour le prélèvement de liquides de récipients (10) avec un dispositif (1) pour le prélèvement selon la revendication 1, qui possède un premier dispositif de maintien (2) pour le maintien d'une première région (10a) d'un récipient (10) et un deuxième dispositif de maintien (4) pour le maintien d'une deuxième région (10b) du récipient, dans lequel cette deuxième région (10b) est espacée de la première région (10a) ainsi qu'avec un dispositif de prélèvement (12) pour prélever du liquide du récipient
**caractérisé en ce que**
le récipient possède une fermeture (100) à laquelle à l'intérieur du récipient un corps tubulaire (102) pour le prélèvement de liquide s'attache.

7. Ensemble pour le prélèvement selon la revendication 6,
**caractérisé en ce que**
le dispositif de prélèvement (12) est disposé de manière amovible sur le dispositif (1) et au moins un élément du dispositif de prélèvement (12) est formé comme un élément à usage unique.

8. Ensemble pour le prélèvement selon la revendication 6,
**caractérisé en ce que**
le dispositif de prélèvement (12) possède un corps de liaison d'écoulement (122) qui peut être inséré dans le corps tubulaire (102).

9. Ensemble pour le prélèvement selon la revendication 6,
**caractérisé en ce que**
la fermeture (100) du récipient (10) possède un dispositif de soupape (70).
